# EUROPÄISCHE PATENTSCHRIFT

(11) **EP 1 917 423 B1**
(45) Veröffentlichungstag und Bekanntmachung des Hinweises auf die Patenterteilung: **08.12.2010**
(21) Anmeldenummer: 06776792.1
(22) Anmeldetag: 11.08.2006
(51) Int. Cl.: F01N 3/035, F01N 3/022, F01N 3/023

(54) **VERFAHREN UND VORRICHTUNG ZUR AUFBEREITUNG EINES ABGASES EINER VERBRENNUNGSKRAFTMASCHINE**
PROCESS AND DEVICE FOR TREATING EXHAUST FUMES FROM AN INTERNAL COMBUSTION ENGINE
PROCEDE ET DISPOSITIF POUR TRAITER DES GAZ D'ECHAPPEMENT DE MOTEUR A COMBUSTION INTERNE

(30) Priorität: 15.08.2005 DE 102005038707
(43) Veröffentlichungstag der Anmeldung: 07.05.2008
(73) Patentinhaber: Emitec Gesellschaft für Emissionstechnologie mbH, 53797 Lohmar (DE)
(72) Erfinder: TREIBER, Peter, 40789 Monheim (DE)
(74) Vertreter: Rössler, Matthias
(86) Internationale Anmeldenummer: PCT/EP2006/007975
(87) Internationale Veröffentlichungsnummer: WO 2007/020025

(56) Entgegenhaltungen:
- EP-A1- 0 829 622
- WO-A2-03/102389
- FR-A- 2 209 400
- US-A- 4 386 497
- US-A- 4 725 411
- US-B1- 6 233 926

## Beschreibung

Gegenstand der vorliegenden Erfindung ist ein Verfahren und eine Vorrichtung zur Aufbereitung eines Abgases einer Verbrennungskraftmaschine. Ein besonders bevorzugtes Anwendungsgebiet der vorliegenden Erfindung ist ein Einsatz zur Aufbereitung eines Abgases von großvolumigen Verbrennungskraftmaschinen, insbesondere Dieselmaschinen, insbesondere in Lokomotiven und Wasserfahrzeugen.

Die EP 0 892 622 A1 offenbart ein Verfahren und eine Vorrichtung zur Kontrolle der Regeneration eines Partikelfilters. Der Partikelfilter weist hierzu wenigstens zwei Zonen auf, die nebeneinander im Querschnitt des Partikelfilters angeordnet sind. Darüber hinaus sind Ventilklappen vorhanden, die jeweils wenigstens einer Filterzone zugeordnet sind und durch welche die Verteilung des Abgasstromes auf die Filterzonen moduliert werden kann. Eine explizite Eignung dieses Verfahrens und dieser Vorrichtung für großvolumige Verbrennungskraftmaschinen ist in der EP 0 892 662 A1 nicht erwähnt.

Gemäß der WO 03/102389 A2 sind ebenfalls ein Verfahren und eine Vorrichtung zur Filterung eines Abgases offenbart. Die Vorrichtung weist wenigstens zwei Abgasreinigungsanordnungen auf, die jeweils einen Katalysatorträger, einen Filtereinsatz und ein Ventil beinhalten. Sobald die Abgastemperatur unter einen Schwellwert sinkt, wird wenigstens ein Teil der Abgasreinigungsanordnung verschlossen, um hier eine erhöhte Temperatur aufrecht zu erhalten und eine Regeneration zu ermöglichen. Eine explizite Eignung dieses Verfahrens und dieser Vorrichtung für großvolumige Verbrennungskraftmaschinen ist in der WO 03/102389 A2 nicht erwähnt.

Die FR 2 209 400 A beschreibt ein Abgasreinigungssystem mit einem katalytischen Konverter und einem thermischen Reaktor für eine Verbrennungskraftmaschine mit einem Krümmer. Darüber hinaus ist im Abgasreinigungssystem ein Ventil vorgesehen mit welchem der Krümmer der Verbrennungskraftmaschine und der katalytische Konverter in Abhängigkeit eines Betriebsparameters der Verbrennungskraftmaschine verbunden oder getrennt werden können. Auch die FR 2 209 400 A gibt nicht an, dass das dort beschriebene Abgasreinigungssystem für großvolumige Verbrennungskraftmaschinen geeignet ist.

Aus der US 6,233,926 B1 sind ein Verfahren und eine Vorrichtung zur Ausfilterung von Partikeln aus dem Abgas einer Verbrennungskraftmaschine bekannt. Es existieren hierzu mehrere Partikelfiltermodule mit Kanälen mit porösen Wänden zur Filterung der Partikel aus dem Abgas. Die Kanäle werden regeneriert, indem regelmäßig Abgas mit hoher Geschwindigkeit durch die Kanäle geführt wird, so dass abgelagerte Partikel von dem Abgas abgetragen werden. Zur Steuerung der regelmäßigen Regeneration sind mehrere Ventile vorgesehen, die den Zugang zu den Partikelfiltermodulen verschließen oder freigeben können. Die US 6,233,926 B1 gibt ebenfalls nicht an, dass die dort beschriebene Vorrichtung und das dort beschriebene Verfahren für großvolumige Verbrennungskraftmaschinen geeignet sind.

Aus der US 4,725,411 ist eine Vorrichtung mit zwei katalytischen Konvertern bekannt, die durch eine gemeinsame Zuleitung von einem Abgasstrom beströmbar sind, wobei die Zuleitung eine Verzweigung zu den zwei katalytischen Konvertern aufweist. In der Verzweigung ist eine Klappe vorgesehen. Durch diese Klappe kann der Abgasstrom alternativ zu einem der beiden katalytischen Konverter gelenkt werden.

Aus der US 4,386,497 ist eine Vorrichtung zur Abgasreinigung bekannt, die zwei Partikelfilter aufweist, die in zwei unabhängigen Abgasleitungen angeordnet sind, die jeweils mit einem gemeinsamen Eingang und einem gemeinsamen Ausgang verbunden sind. Durch ein klappenartiges Ventil kann eine Strömung entweder durch den ersten Partikelfilter oder durch den zweiten Partikelfilter gelenkt werden.

Die Abgase von Verbrennungskraftmaschinen enthalten unerwünschte Substanzen, deren Anteil am Abgas in vielen Staaten gesetzlich vorgeschriebene Grenzwerte unterschreiten muss. Hierbei handelt es sich auch um die Konzentration von Partikeln im Abgas, die in vielen Ländern gewisse Werte nicht überschreiten darf. Insbesondere bei großvolumigen Verbrennungskraftmaschinen ist jedoch gerade unter Leerlaufbedingungen das Einhalten von Grenzwerten teilweise schwierig.

Von daher liegt der vorliegenden Erfindung die Aufgabe zugrunde, ein Verfahren und eine Vorrichtung anzugeben, mittels derer die Emission von unerwünschten Substanzen auch bei großvolumigen Verbrennungskraftmaschinen sicher verringert werden können.

Die Aufgabe wird gelöst durch eine Vorrichtung und ein Verfahren mit den Merkmalen der Ansprüche 1 und 8, die abhängigen Ansprüche sind auf vorteilhafte Weiterbildungen gerichtet.

Gemäß der vorliegenden Erfindung wird eine Vorrichtung zur Aufbereitung eines Abgases einer Verbrennungskraftmaschine vorgeschlagen umfassend eine Abgasleitung, welche mit der Verbrennungskraftmaschine verbindbar ist und mindestens zwei Module zur Abgasaufbereitung, die mit der Abgasleitung verbindbar sind, wobei mindestens ein mindestens einem Modul zugeordnetes Verbindungsmittel ausgebildet ist, mit dem dieses Modul so mit der Abgasleitung verbindbar ist, dass zumindest ein Teil des Abgases durch dieses Modul strömen kann.

Jedes Modul umfasst insbesondere einen Wabenkörper, welcher bevorzugt eine entsprechende katalytisch aktive Beschichtung umfasst und/oder zur Partikelfilterung geeignet ist. Unter einem Verbindungsmittel wird insbesondere ein Bauteil verstanden, mittels welchem eine für ein Fluid durchströmbare Verbindung zu dem Modul herstell- oder trennbar ist. Bevorzugt handelt es sich bei dem Verbindungsmittel um eine entsprechend ausgebildete Klappe, die im geschlossenen Zustand eine Durchströmöffnung hin zum Modul verschließen und im geöffneten Zustand freigeben kann. Insbesondere können die unterschiedlichen Verbindungsmittel so ausgebildet werden, dass jeweils nur ein Teil des Abgases durch das zugeordnete Modul oder auch das gesamte Abgas durch das zugeordnete Modul strömen kann. Insbesondere bei letzterer Möglichkeit können verschiedene Verbindungsmittel zusammenwirken.

Gemäß einer vorteilhaften Ausgestaltung der erfindungsgemäßen Vorrichtung sind die Verbindungsmittel so ausgebildet, dass jedes Modul allein durchströmbar ist.

So kann die erfindungsgemäße Vorrichtung so betrieben werden, dass insbesondere im Leerlaufbetrieb die einzelnen Module gleichmäßig von Abgas durchströmt und gleichmäßig genutzt werden. Insbesondere dann, wenn die Module Partikelfilter umfassen, kann so eine im wesentlichen gleichförmige Beladung der Partikelfilter in den Modulen erreicht werden. Dies führt zu einem im wesentlichen gleichmäßigen Druckverlust über die jeweiligen Module.

Gemäß einer weiteren vorteilhaften Ausgestaltung der erfindungs gemäßen Vorrichtung bewirkt jedes Modul zumindest eine Verringerung der Partikelkonzentration des das Modul durchströmenden Abgasstroms.

Bevorzugt ist hierbei, dass jedes Modul mindestens einen Partikelfilter umfasst, welcher besonders bevorzugt offen ist. Für die Definition eines offenen Partikelfilters wird auf die oben gemachten Ausführungen, sowie auf die WO 02/00326 A2 verwiesen, deren Offenbarungsgehalt in Bezug auf die Ausbildung des Partikelfilters in diese Erfindung mit aufgenommen wird.

Das Verbindungsmittel der erfindungsgemäßen Vorrichtung umfasst mindestens eine Klappe.

Eine Klappe stellt ein zum einen einfach herzustellendes Verbindungsmittel dar, welches in der Lage ist, wirksam eine Verbindung zu einem Modul herzustellen oder zu unterbinden. Weiterhin sind Klappen einfach anzusteuern und haben sich im Einsatz im Abgassystem als stabil und dauerhaltbar erwiesen.

Das Verbindungsmittel ist so gestaltet, dass es dann, wenn das zugeordnete Modul vom Abgas durchströmbar ist, mindestens ein weiteres Modul von der Abgasströmung ausschließt.

Dazu ist das Verbindungsmittel als klappe verwirklicht, die drei mögliche Stellungen aufweist:
1.) eine erste Stellung, in der die Verbindung zum Modul verschlossen ist,
2.) eine zweite Stellung, bei der die Verbindung zum Modul offen und die Abgasleitung versperrt ist, so dass sämtliches an der Verbindung zum Modul vorliegende Abgas durch dieses Modul strömt und
3.) eine dritte Stellung, bei der sowohl das Modul als auch die Abgasleitung frei durchströmbar sind.

Durch solche Klappen kann insbesondere eine erfindungsgemäße Vorrichtung verwirklicht werden, bei der alle Module einzeln durchströmbar sind.

Das erfindungsgemäße Verfahren zur Aufbereitung eines Abgases einer Verbrennungskraftmaschine, wobei mindestens zwei Module zur Abgasaufbereitung ausgebildet sind, basiert darauf, dass ein Abgasstrom zumindest zum Teil in Abhängigkeit von einem Lastzustand der Verbrennungskraftmaschine so umlenkbar ist, dass ein oder mehrere Module zumindest von Teilen des Abgases durchströmt werden. Das erfindungsgemäße Verfahren wird mit der weiter oben beschriebenen erfindungsgemäßen Vorrichtung durchgeführt.

Unter einer Abgasaufbereitung wird hier insbesondere die Verringerung der Konzentration mindestens einer Komponenten des Abgases verstanden. Bevorzugt wird unter einer Abgasaufbereitung hier auch eine Reduktion des Partikelanteils des Abgases verstanden. Der Lastzustand der Verbrennungskraftmaschine wirkt sich insbesondere auf folgende Größen des Abgases aus: Temperatur, Abgasmassenstrom, Schadstoffkonzentration und/oder mittlere Abgasgeschwindigkeit. Gerade bei Verbrennungskraftmaschinen mit großen Hubräumen, insbesondere entsprechende Dieselkraftmaschinen, die in Zugtriebwagen, beispielsweise Lokomotiven, Wasserfahrzeugen, beispielsweise Schiffen und/oder Booten und im stationären Betrieb eingesetzt werden, treten häufig nur sehr wenige Lastpunkte auf, beispielsweise ein Leerlauflastpunkt, ein Teillastpunkt und ein Volllastpunkt. Durch entsprechende Ausgestaltung der Module und entsprechende Verfahrensrührung kann so eine genau an diese Lastpunkte angepasste Abgasaufbereitung erfolgen. So können beispielsweise alle Module als Leerlaufmodul ausgebildet sein, welches an die Abgassituation im Leerlauf angepasst ist und damit für die Aufbereitung des Abgases unter Leerlaufbedingungen geeignet ist. Durch eine entsprechende Steuerung bzw. Regelung der Verbindungsmittel kann der Abgasstrom so umgelenkt werden, dass mindestens zwei Module im Wesentlichen gleichmäßig mit einem summarischen Abgasstrom beaufschlagt werden. Unter einem summarischen Abgasstrom wird insbesondere ein über die Zeit, die das entsprechende Modul durchströmt wird, summierter und/oder integrierter Abgasstrom, insbesondere ein Abgasmassen- oder -volumenstrom verstanden. Dies führt zu einer im wesentlichen gleichmäßigen Durchströmung der Module. Insbesondere dann, wenn jedes Modul mindestens einen Partikelfilter zur Reduzierung des Gehalts an Partikeln im Abgas umfasst, wird in vorteilhafter Weise eine gleichmäßige Beladung und gegebenenfalls ein sich gleichmäßig ändernder Druckverlust erreicht.

Ein erstes Modul kann so ausgebildet sein, dass es allein oder mit einem weiteren Modul an die Abgassituation im Teillastpunkt angepasst ist, während ein zweites Modul so ausgebildet sein kann, dass es im Zusammenwirken mit einem weiteren Modul und dem ersten Modul an die Abgassituation im Volllastpunkt angepasst ist. So kann ein modularer Aufbau und eine entsprechende Umlenkung des Abgases jeweils zu einer optimalen Umsetzung des Abgases in den verschiedenen Lastpunkten kommen.

Ein Modul umfasst regelmäßig mindestens einen Wabenkörper, welcher für ein Abgas durchströmbare Hohlräume, beispielsweise Kanäle, umfasst. Ein Wabenkörper kann insbesondere einen keramischen und/oder einen metallischen Wabenkörper umfassen. Ein keramischer Wabenkörper kann als extrudierter Monolith hergestellt werden, während ein metallischer Wabenkörper mindestens eine zumindest teilweise strukturierte Lage umfassen kann, die insbesondere so verformt ist, dass für ein Abgas durchströmbare Hohlräume entstehen. Unter dieser Verformung wird insbesondere ein Wickeln oder auch ein Verwinden mindestens eines Stapels aus mindestens einer metallischen Lage verstanden. Hierbei können auch im wesentlichen glatte Lagen zum Einsatz kommen, die gemeinsam mit den Strukturen der zumindest teilweise strukturierten Lage die Hohlräume bilden. Der Wabenkörper kann auch für ein Fluid teilweise durchströmbare Wände umfassen. Der Wabenkörper kann einen Partikelfilter bilden oder umfassen.

Die Effektivität einer Abgasaufbereitung ist in hohem Maße von den Strömungsgegebenheiten durch das entsprechende Modul abhängig. So ist es insbesondere vorteilhaft, dass möglichst keine laminaren Strömungen im Modul vorliegen, sondern vielmehr möglichst turbulente Strömungen auftreten. So können laminare Randströmungen, die dazu führen, dass nur ein geringer Teil des Abgases mit den Wänden der Hohlräume im Wabenkörper, die im Regelfall eine katalytisch aktive Beschichtung aufweisen, in Kontakt kommen, wirksam vermieden werden. Dies ist insbesondere dann wichtig, wenn ein offener Partikelfilter im Modul umfasst ist, da dessen Effektivität stark von einer entsprechenden turbulenten Strömung abhängig ist. Gerade bei großvolumigen Verbrennungskraftmaschinen liegt jedoch aufgrund der regelmäßig großen Abmessungen der entsprechenden Abgassysteme, sowie der geringen Leerlaufdrehzahl solcher Maschinen im Leerlauf ein sehr geringer Abgasmassenstrom vor, der geringe Strömungsgeschwindigkeiten bedingt. Dies führt zu einer relativ niedrigen Reynoldszahl der Strömung beim Durchströmen der Module und somit zu einem möglicherweise zu geringen Turbulenzgrad. Hier kann das erfindungsgemäße Verfahren zu einer Erhöhung der Reynoldszahl führen, in dem quasi die insgesamt zur Verfügung stehende durchströmbare Fläche der Module zur Abgasaufbereitung verringert und somit die Strömungsgeschwindigkeit und Reynoldszahl erhöht wird.

Beispielsweise ist es möglich, dass ein entsprechendes Abgassystem vier Module zur Reduktion der Partikelkonzentration im Abgas umfasst. Im Leerlauf wird die Anlage durch entsprechende Ansteuerung der Verbindungsmittel so betrieben, dass jeweils nur eins von vier möglichen Modulen vom Abgas durchströmt wird. Zwar reduziert sich dadurch auch die maximal zur Verfügung stehende Reaktionsbeziehungsweise Filterfläche, jedoch führt dies in besonders vorteilhafter Weise zu einer Erhöhung der Strömungsgeschwindigkeit und damit zu einer Erhöhung der Reynoldszahl der Strömung. Die geringere Reaktions- und/oder Filterfläche ist jedoch nicht von Nachteil, da bei Leerlaufbedingungen insbesondere der Partikelanteil so gering ist, dass die entsprechende Filter- beziehungsweise Reaktionsfläche des Moduls für eine genügende Umsetzung beziehungsweise Filterung ausreicht. So kann auch im Leerlauf bei großvolumigen Verbrennungskraftmaschinen eine Aufbereitung des Abgases in effektiver Weise erfolgen. Dies ist vorteilhaft, da es gerade bei großvolumigen Verbrennungskraftmaschinen längere Leerlauf-oder Schwachlastphasen gibt, beispielsweise bei Rangierloks beim Warten auf den nächsten Rangiervorgang oder bei Schiffsmaschinen, die beispielsweise im Hafen lediglich zur Stromversorgung eingesetzt werden.

Mit steigender Last, also beispielsweise mit steigender Drehzahl der Verbrennungskraftmaschine, können so beispielsweise nach und nach weitere Module vom Abgas durchströmbar geschaltet werden. Bei höheren Drehzahlen liegt regelmäßig eine höhere mittlere Abgasgeschwindigkeit und ein höherer Abgasmassenstrom vor, so dass dann eine Durchströmung mehrerer Module vorteilhaft ist um eine genügend große Reaktions- beziehungsweise Filterfläche zur Verfügung zu stellen.

Gemäß einer vorteilhaften Weiterbildung des erfindungsgemäßen Verfahrens erfolgt in jedem Modul zumindest eine Reduktion der Partikelkonzentration des das Modul durchströmenden Abgases.

Hierzu kann insbesondere in jedem der Module ein Partikelfilter ausgebildet sein. Die Ausbildung weiterer Komponenten ist möglich und vorteilhaft, so kann beispielsweise stromaufwärts des Partikelfilters ein entsprechender Oxidationskatalysator auf einem Wabenkörper ausgebildet sein, der insbesondere zu einer Oxidation von Stickstoffmonoxid (NO) zu Stickstoffdioxid (NO₂) führt, welches als Oxidationsmittel des in den Partikeln enthaltenen Kohlenstoffs dient. Ein solcher Partikelfilter wird als kontinuierlich regenerierender Partikelfilter (CRT, continuous regenerating trap) bezeichnet.

Gemäß einer weiteren vorteilhaften Ausgestaltung des erfindungsgemäßen Verfahrens erfolgt die Reduktion der Partikelkonzentration in einem offenen Partikelfilter.

Unter einem offenen Partikelfilter wird ein Partikelfilter verstanden, bei dem das den Partikelfilter durchströmende Abgas nicht eine Wand des Partikelfilters durchströmen muss. Im Gegensatz hierzu steht ein geschlossener Partikelfilter, bei dem eine Vielzahl von Kanälen ausgebildet ist, von denen jeweils ein Teil eingangsseitig offen und ausgangsseitig verschlossen ist, während ein anderer Teil eingangsseitig verschlossen und ausgangsseitig offen ist. Hierdurch wird der Abgasstrom gezwungen, die poröse Wand des Partikelfilters zu durchströmen, um von einem eingangsseitig offenen in einen ausgangsseitig offenen Kanal zu gelangen. Beim Durchströmen durch die Wand erfolgt hierbei eine Filterung der im Abgas umfassten Partikel. Offene Filter werden auch als Nebenstromfilter verstanden, bei denen keine Filterung des Hauptstroms, beispielsweise durch einen Dieselpartikelfilter mit wechselweise verschlossenen Kanälen, sondern nur eines Nebenstroms erfolgt.

Ein offener Partikelfilter kann somit nicht im eigentlichen Sinne verstopfen. Zwar besteht theoretisch die Möglichkeit, dass die als Filterflächen dienenden porösen Wände so mit Partikeln beladen sind, dass keine Filterung von Partikeln mehr erfolgt, jedoch können in diesem Fall die ungefilterten Abgase ungehindert den Partikelfilter durchströmen, während ein geschlossener Filter bei dem die Filterflächen zugesetzt sind, einen sehr hohen Gegendruck ausbildet welcher letztendlich dazu führt, dass kein Abgas mehr den Partikelfilter durchströmen kann. Ein offener Partikelfilter kann insofern auch als ein barrierefreier Partikelfilter verstanden werden.

Bei einem offenen Partikelfilter ist es insbesondere bevorzugt, dass dieser aus im Wesentlichen glatten und zumindest teilweise gewellten Lagen aufgebaut sind. Insbesondere kann hier die im wesentlichen glatte Lage zumindest in Teilbereichen aus einem für ein Fluid durchströmbaren und insbesondere porösen Material aufgebaut sein, während die zumindest teilweise gewellte Lage beispielsweise aus dünnem Blech oder einer dünnen Blech- oder einer dünnen Metallfolie aufgebaut ist. Bevorzugt kann die gewellte Lage Leitstrukturen aufweisen, die eine Umlenkung des Abgases hin zu den Filterbereichen bewirken. Im Hinblick auf die Ausgestaltung solcher oder ähnlicher Leitstrukturen ist bevorzugt, dass diese eine Erhöhung der Geschwindigkeit des Abgases im Kanal bewirken, so dass insbesondere der Anteil des Abgases, der in dem offenen Kanal verbleibt und an der Filterfläche vorbei bzw. entlang strömt, eine gegenüber der Geschwindigkeit des Abgasen beim Eintritt in den Kanal deutlich erhöhte Geschwindigkeit aufweist. Tests haben gezeigt, dass mit steigender Geschwindigkeit dieses "Bypass"- oder "Neben"-Abgasstromes die Abscheiderate der Filterfläche(n) bzw. der Partikelfalle erhöht werden kann.

Insbesondere bei einem offenen Partikelfilter welcher in den Modulen jeweils umfasst ist, ist das erfindungsgemäße Verfahren vorteilhaft, da hier auch bei geringen Leerlaufdrehzahlen insbesondere auch großvolumiger Verbrennungskraftmaschinen gewährleistet ist, dass die Strömung in den Modulen eine so große Reynoldszahl beim Durchströmen des Partikelfilters beziehungsweise aufweist, dass trotzdem eine wirkungsvolle Abscheidung der Partikel beziehungsweise Umsetzung der Komponente erfolgt.

Gemäß einer weiteren vorteilhaften Ausgestaltung des erfindungsgemäßen Verfahrens erfolgt eine Umlenkung des Abgases in Abhängigkeit von mindestens einer der folgenden Größen:
4.1) einer Regenerationsfähigkeit des Abgases für ein Modul und
4.2) einer Regenerationsbedürftigkeit eines Moduls.

Unter einer Umlenkung des Abgases wird hier eine Umlenkung durch die Verbindungsmittel verstanden. Eine Regeneration eines Partikelfilters umfasst insbesondere eine Oxidation der im Partikelfilter eingelagerten Partikel. Dies kann einerseits durch Bereitstellung eines Oxidationsmittels wie beispielsweise Stickstoffdioxid erfolgen, wobei es alternativ oder zusätzlich jedoch beispielsweise auch zusätzliche Heimaßnahmen möglich ist, die Temperatur des Partikelfilters über eine Grenztemperatur zu erhöhen, ab der eine Oxidation der Partikel bevorzugt abläuft. Weist nun das Abgas eine gewisse Temperatur auf, die dazu führen kann, dass beim Durchströmen eines Moduls eine erhöhte Regeneration stattfinden würde, so kann hier von einer Regenerationsfähigkeit des Abgases gemäß 4.1) gesprochen werden. Andererseits bezeichnet eine Reaktionsbedürftigkeit 4.2) eines Moduls beispielsweise im Falle eines Partikelfilters dass die eingelagerte Partikelmenge einen Grenzwert überschritten hat, oberhalb der eine Regeneration des Moduls vorteilhaft ist. Dies kann sich auch insbesondere bei einem Partikelfilter in einem Anstieg des Druckverlustes über diesen Partikelfilter zeigen.

Gemäß einer weiteren vorteilhaften Ausgestaltung des erfindungsgemäßen Verfahrens werden in einem Leerlauflastzustand der Abgasstrom so umgelenkt, dass im Mittel im wesentlichen alle Module von einem im wesentlichen identischen summarischen Abgasstrom durchströmt.

Unter einem summarischen Abgasstrom wird hier die Summe und/oder das zeitliche Integral des Abgasstroms, bevorzugt des Abgasmassenstroms oder des Abgasvolumenstroms, über die Durchströmungszeit verstanden, während derer das jeweilige Modul durchströmt wird. Der summarische Abgasstrom stellt also bevorzugt eine Masse dar, wenn der Abgasmassenstrom betrachtet wird, oder ein Volumen, wenn der Abgasvolumenstrom betrachtet wird. Hierbei sind insbesondere Durchströmungszeiten von bis zu 5 Minuten, bis zu 10 Minuten oder sogar von einer Stunde und mehr möglich und erfindungsgemäß. Grundsätzlich bevorzugt wird hier eine Verfahrensführung, bei der die Strömungsgeschwindigkeit in einem Modul, bevorzugt in einem Kanal eines Wabenkörpers, der zumindest Teil eines Moduls ist, im Bereich von 10 Meter pro Sekunde und 25 Meter pro Sekunde.

Gemäß einer weiteren vorteilhaften Ausgestaltung des erfindungsgemäßen Verfahrens steigt die Zahl der durchströmten Module monoton mit mindestens einer der folgenden Größen:
6.1) Abgastemperatur und
6.2) Abgasmassenstrom.

Insbesondere die Abhängigkeit vom Abgasmassenstrom ist vorteilhaft, da ansonsten bei beispielsweise nur einem durchströmten Modul bei höheren Lastzuständen insbesondere auch bei Volllast die Durchströmung nur eines Moduls für die Effektivität der Abgasaufbereitung nachteilig sein kann. Insbesondere dann, wenn jedes der Module einen offenen Partikelfilter umfasst, ist es von Vorteil, wenn bis zum Volllastzustand der Verbrennungskraftmaschine alle Module vom Abgas durchströmt werden. Insbesondere kann während des Volllastzustandes auch eine Regeneration der entsprechenden Partikelfilter erfolgen.

Weiterhin wird erfindungsgemäß ein Schienenfahrzeug, bevorzugt ein Schienentriebfahrzeug, besonders bevorzugt eine Lokomotive vorgeschlagen, welches eine erfladungsgemäße Vorrichtung umfasst oder in welchem ein erfindungsgemäßes Verfahren abläuft.

Weiterhin wird ein Wasserfahrzeug vorgeschlagen, welches eine erfindungsgemäße Vorrichtung umfasst oder in welchem ein erfindungsgemäßes Verfahren abläuft.

Das erfindungsgemäße Verfahren und die erfindungsgemäße Vorrichtung lassen sich in besonders vorteilhafter Weise in Abgassystemen von Dieselmaschinen umsetzen. Bevorzugt weisen auch das Schienenfahrzeug und das Wasserfahrzeug eine Dieselmaschine auf. Weiterhin ist es möglich, die erfindungsgemäße Vorrichtung und das erfindungsgemäße Verfahren in stationären Verbrennungskraftmaschine, insbesondere Diesel verbrermungskraftmaschinen einzusetzen.

Die für das erfindungsgemäße Verfahren offenbarten Vorteile und Details sind in gleicher Weise auf die erfindungsgemäße Vorrichtung übertrag- und anwendbar. Gleiches gilt für die für die erfindungsgemäße Vorrichtung offenbarten Details und Vorteile, die in gleicher Weise auf das erfindungsgemäße Verfahren übertrag-und anwendbar sind. Die erfindungsgemäße Vorrichtung ist insbesondere zur Durchführung des erfindungsgemäßen Verfahrens geeignet.

Im Folgenden soll die Erfindung anhand der beigefügten Figuren näher erläutert werden, ohne dass die Erfindung auf die dort gezeigten Details und Vorteile beschränkt ist. Es zeigen:
- Fig. 1: schematisch ein erstes Ausführungsbeispiel einer erfindungsgemäßen Vor- richtung;
- Fig. 2: schematisch einen Ausschnitt aus einem Modul einer erfindungsgemäßen Vorrichtung;
- Fig. 3: schematisch eine stirnseitige Ansicht eines Moduls einer erfindungsgemä- ßen Vorrichtung;
- Fig. 4: schematisch ein zweites Ausführungsbeispiel einer erfindungsgemäßen Vorrichtung in einem ersten Längsschnitt;
- Fig. 5: das zweite Ausführungsbeispiel einer erfindungsgemäßen Vorrichtung in einem zweiten Längsschnitt;
- Fig. 6: einen Ausschnitt aus einer erfindungsgemäßen Vorrichtung mit einem Verbindungsmittel in einer ersten Stellung;
- Fig. 7: einen Ausschnitt einer erfindungsgemäßen Vorrichtung mit einem Verbin- dungsmittel in einer zweiten Stellung und
- Fig. 8: schematisch einen Ausschnitt aus einer erfindungsgemäßen Vorrichtung mit einem Verbindungsmittel in einer dritten Stellung.

Fig. 1 zeigt schematisch ein erstes Ausführungsbeispiel einer erfindungsgemäßen Vorrichtung 1 zur Aufbereitung eines Abgases 6. Diese umfasst eine Abgasleitung 2, ein erstes Modul 3 und ein zweites Modul 4 zur Abgasaufbereitung. Weiterhin ist ein Leerlaufmodul 5 ausgebildet. Die nicht gezeigte Verbrennungskraftmaschine emittiert ein Abgas 6, welches die Abgasleitung 2 in einer Durchströmungsrichtung 7 durchströmt. Dem ersten Modul 3 zur Abgasaufbereitung ist ein erstes Verbindungsmittel 8 zugeordnet. Dieses Verbindungsmittel 8 umfasst im vorliegenden ersten Ausführungsbeispiel eine schwenkbare Klappe, mittels der das Modul 3 mit der Abgasleitung 2 so verbindbar ist, dass zumindest ein Teil des Abgases 6 durch dieses Modul 2 strömen kann. Entsprechend ist ein zweites Verbindungsmittel 9 ausgebildet, welches dem zweiten Modul 4 zur Abgasaufbereitung zugeordnet ist.

Dem Leerlaufinodul 5 ist kein Verbindungsmittel zugeordnet, da dieses Leerlaufmodul 5 auch dann vom Abgas 6 durchströmt wird, wenn das erste 8 und das zweite Verbindungsmittel 9 in einer ersten Stellung sind, welche ein Durchströmen des ersten 3 und zweiten Moduls 4 unterbindet. Insbesondere für großvolumige Verbrennungskraftmaschinen beispielsweise von Lokomotiven, von Wasserfahrzeugen wie insbesondere Schiffen oder Booten sowie von stationären Anlagen ist es vorteilhaft, das Leerlaufinodul 5 auf die Abgassituation in Leerlaufphasen abzustellen. Beispielsweise ist bei einer Rangierlok die Verbrennungskraftmaschine zu einem sehr großen Anteil der Laufzeit im Leerlauf, so dass eine Anpassung auf Leerlaufbedingungen sinnvoll ist. Zudem weisen großvolumige Verbrennungskraftmaschinen eine sehr niedrige Leerlaufdrehzahl und sehr geringe Strömungsgeschwindigkeiten und damit geringe Reynoldszahlen im Leerlauf auf. Würde nun auch im Leerlauf das Abgas 6 sowohl das Leerlaufmodul 5 als auch das erste 3 und zweite Modul 4 zur Abgasaufbereitung durchströmen, so würde dies dazu führen, dass die Abgasströmung in allen Modulen 3, 4, 5 eine sehr geringe Reynoldszahl aufweist. Dies würde zu einem eher laminaren Fluss führen, was regelmäßig in Modulen zur Abgasaufbereitung unerwünscht ist.

Sind beispielsweise in den Modulen 3, 4, 5 offene Partikelfilter umfasst, so ist aber eine laminare Strömung durch diese Partikelfilter unerwünscht. Fig. 2 zeigt schematisch einen Ausschnitt aus einem solchen offenen Partikelfilter. Ein solcher offener Partikelfilter wird beispielsweise aus gewellten metallischen Lagen 10 und im wesentlichen glatten Lagen 11 ausgebildet. Die im wesentlichen glatten Lage 11 ist dabei aus einem für ein Fluid zumindest teilweise durchströmbaren Material wie beispielsweise einem gesintertem porösen Werkstoff oder einem porösen Faserwerkstoff ausgebildet.

Hierbei weist die gewellte metallische Lage Durchbrechungen 12 auf, die Leitschaufeln 13 bilden. Die im wesentlichen glatten Lagen 11 und die gewellten metallischen Lagen 10 bilden dabei Kanäle 14, durch die das Abgas 6 strömen kann. Das Abgas 6 folgt dabei den angedeuteten Strömungslinien. Durch die Durchbrechungen 12 und Leitschaufeln 13 wird das Abgas 6 durch die im wesentlichen glatte Lage 11 hindurchgeführt. Die Partikel 15, die im Abgas 6 enthalten sind, lagern sich dabei in der im wesentlichen glatten Lage 11 an.

Ein Modul 3, 4, 5 kann dabei mindestens einen Wabenkörper 16 umfassen, wie er in einem Querschnitt schematisch in Fig. 3 gezeigt ist. Der Wabenkörper 16 ist hier aus gewellten metallischen Lagen 10 und im wesentlichen glatten Lagen 11 gebildet. Diese wurden zu drei Stapeln gestapelt und diese Stapel dann verwunden, so dass sich Kanäle 14 bilden. Neben einem Partikelfilter können auch andere Arten von Wabenkörpern ausgebildet sein. Beispielsweise können Wabenkörper 16 ausgebildet sein, die eine katalytisch aktive Beschichtung tragen und/oder die nur aus Metallfolien gebildet sind. Insbesondere kann diese katalytisch aktive Beschichtung Washcoat umfassen, welcher katalytisch aktive Partikel umfasst. Insbesondere ist es auch vorteilhaft, wenn ein Modul 3, 4, 5 einen Oxidationskatalysator umfasst, dessen katalytisch aktive Zentren zumindest die Oxidation von Stickstoffmonoxid zu Stockstoffdioxid katalysieren und stromabwärts von diesem Oxidationskatalysator einen entsprechenden offenen Partikelfilter umfassen. Dann kann das so gebildete Stickstoffdioxid in vorteilhafter Weise zur Regeneration des Partikelfilters d. h. zur Oxidation der Partikel 15 dienen. Sowohl die im wesentliche glatten 11, als auch die gewellten Lagen 10 können aus dünnen Metallfolien ausgebildet sein. Auf die Ausbildung von Leitschaufeln 13 und Durchbrechungen kann verzichtet werden, insbesondere dann, wenn der Wabenkörper 16 nicht als Partikelfilter, sondern ausschließlich als Träger einer katalytisch aktiven Beschichtung eingesetzt wird.

Fig. 4 zeigt schematisch ein zweites Ausführungsbeispiel einer erfindungsgemäßen Vorrichtung 1 zur Abgasaufbereitung. Diese Vorrichtung 1 umfasst eine Abgasleitung 2, ein erstes 3, zweites 4, drittes 17 und viertes Modul 33 zur Abgasaufbereitung. Ein Leerlaufmodul ist hier nicht ausgebildet. Weiterhin sind ein erstes 8, zweites 9 und drittes Verbindungsmittel 18 ausgebildet, die den jeweiligen Modulen 3, 4, 17 zugeordnet sind. Die Zahl der Verbindungsmittel 8, 9, 17 ist also um eins geringer als die Zahl der Module 3, 4, 17, 22. Die Verbindungsmittel 8, 9., 17 sind so ausgebildet, dass jedes Modul 3, 4, 17, 22 allein durchströmbar ist. Das von einer Verbrennungskraftmaschine 19 emittierte Abgas kann so in vorteilhafter Weise in Abhängigkeit von einem Lastzustand der Verbrennungskraftmaschine 19 mittels der Verbindungsmittel 8, 9, 18 so umgelenkt werden, dass ein oder mehrere Module 3, 4, 17, 22 zur Abgasaufbereitung zumindest von Teilen des Abgases durchströmt werden.

Insbesondere ist es gemäß dem zweiten Ausführungsbeispiel einer erfindungsgemäßen Vorrichtung 1 vorteilhaft möglich, im Leerlauflastzustand den Abgasstrom so umzulenken, dass im Mittel alle Module 3, 4, 17, 22 von einem im wesentlichen identischen summarischen Abgasstrom durchströmt werden. Somit werden im Leerlauf im wesentlichen alle Module 3, 4, 17, 22 im wesentlichen gleichmäßig beaufschlagt.

Fig. 5 zeigt schematisch einen weiteren Längsschnitt des zweiten Ausführungsbeispiels einer erfindungsgemäßen Vorrichtung 1 zur Aufbereitung eines Abgases einer Verbrennungskraftmaschine 19. Jedes der Module 3, 4, 17, 22 umfasst dabei mehrere Wabenkörper 16. Jeder der Wabenkörper 16 kann dabei unterschiedliche Zonen umfassen. Am Beispiel der Wabenkörper 16 des vierten Moduls 22 soll dies im folgenden näher erläutert werden. Jeder der Wabenkörper 16 des vierten Moduls 22 umfasst dabei eine Oxidationskatalysatorzone 20 und eine Partikelfilterzone 21. Diese Zonen 20, 21 sind so angeordnet, dass das Abgas zunächst die Oxidationskatalysatorzone 20 und dann die Partikelfilterzone 21 durchströmt. In den weiteren Modulen 3, 4, 17 sind noch weitere Katalysatorzonen eingezeichnet, die so ausgebildet sind, dass sie an die jeweiligen Lastzustände, zu denen diese Module 3, 4, 5, 17 zugeschaltet werden, angepasst sind. Es kann sich herbei insbesondere um weitere Oxidationskatalysatorzonen 20, um Zonen zur Umsetzung von Stickoxiden und übliche Drei-Wege-Katalysatorzonen handeln. Diese Aufzählung ist beispielhaft, andere Katalysatorzonen sind möglich und erfindungsgemäß. Statt mehrerer Zonen 20, 21pro Modul 3, 4, 17, 22 können auch mehrere entsprechende Wabenkörper 16 hintereinander ausgebildet sein.

Insbesondere kann die Vorrichtung zur Aufbereitung eines Abgases so betrieben werden, dass die durch die Verbindungsmittel 8, 9, 18 erfolgende Umlenkung des Abgases in Abhängigkeit von der Regenerationsfähigkeit des Abgases 6 und einer Regenerationsbedürftigkeit eines Moduls 5, 3, 4, 17, 22 erfolgt. Das heißt, das dann, wenn das Abgas bestimmte zur Regeneration der Partikelfilterzonen 21 erforderlichen Parameter erfüllt, beispielsweise eine gewisse Grenztemperatur überschreitet, dieses Abgas gezielt zu einem regenerationsbedürftigen Modul 3, 4, 17, 22 hingeleitet wird. Dies kann insbesondere durch die Verbindungsmittel 8, 9, 18 erfolgen, die so ausgebildet sind, dass neben einem Verbinden der jeweiligen Module 5, 3, 4, 17, 22 auch ein Durchströmen anderer Module unterbunden werden kann. Oxidationskatalysatorzone 20 und Partikelfilterzone 21 können auch als einzelne Wabenkörper 16, die nacheinander durchströmbar sind, ausgebildet sein.

Fig. 6 zeigt schematisch einen Ausschnitt aus einer erfindungsgemäßen Vorrichtung 1. Hier hat ein einem ersten Modul zur Abgasaufbereitung 3 zugeordnetes Verbindungsmittel 8 eine erste Stellung, wodurch das Abgas 6 der Verbrennungskraftmaschine 19 nicht durch das erste Modul 3 hindurchströmt sondern an diesem vorbeiströmt.

Fig. 7 zeigt schematisch den selben Ausschnitt aus einer erfindungsgemäßen Vorrichtung, bei dem das Verbindungsmittel 8 eine zweite Stellung eingenommen hat. Durch diese wird die Abgasleitung 2 verschlossen, das Abgas 6 der Verbrennungskraftmaschine 19 strömt durch das Modul 3. Je nachdem, ob stromaufwärts des ersten Moduls 3 noch weitere Module ausgebildet sind, strömt entweder das gesamte Abgas 6 der Verbrennungskraftmaschine durch das erste Modul 3 oder nur ein entsprechender Anteil des Abgases 6. Der Anteil richtet sich hierbei nach den Druckverlusten in den durchströmbaren Teilen des Abgassystems.

Fig. 8 zeigt schematisch das Verbindungsmittel 8 in einer dritten Stellung. Hierbei ist der Zugang zum ersten Modul 3 geöffnet, so dass ein Teil des Abgases 6 durch das Modul 3 durchströmen kann. Ein weiterer Teil des Abgases 6 kann jedoch weiter durch die Abgasleitung 2 durchströmen. Die Verteilung der Teilströme die die Abgasleitung 2 und das Modul 3 durchströmen ist abhängig vom Druckverlust in den jeweiligen zu durchströmenden Teilbereichen 2, 3.

Die Ausbildung der Verbindungsmittel 8, 9, 18 entsprechend oder ähnlich den Figuren 6 bis 8 erlaubt in vorteilhafter Weise eine Verfahrensführung, bei der jedes Modul einzeln von Abgas durchströmbar ist. Dies bedeutet insbesondere, dass in vorteilhafter Weise insbesondere im Leerlaufbetrieb jedes Modul 3, 4, 17, 22 insbesondere mit einem im wesentlichen gleichen summarischen Abgasstrom beschickt werden kann.

Das erfindungsgemäße Verfahren und die erfindungsgemäße Vorrichtung 1 erlauben es in vorteilhafter Weise auch die Abgassysteme von großvolumigen Verbrennungskraftmaschinen 19 so zu gestalten, dass auch im Leerlauf und grundsätzlich bei sehr geringen Abgasmassenströmungen eine Umsetzung und Aufbereitung des Abgases 6 in einzelnen Modulen 5, 3, 4, 17, 22 erfolgt. Die einzelnen Module können an verschiedene Lastpunkte der Verbrennungskraftmaschine 19 angepasst sein.

### Bezugszeichenliste

- 1: Vorrichtung zur Aufbereitung eines Abgases einer Verbrennungskraftma- schine
- 2.: Abgasleitung
- 3: erstes Modul zur Abgasaufbereitung
- 4: zweites Modul zur Abgasaufbereitung
- 5: Leerlaufmodul
- 6: Abgas
- 7: Durchströmungsrichtung
- 8: erstes Verbindungsmittel
- 9: zweites Verbindungsmittel
- 10: gewellte metallische Lage
- 11: im wesentlichen glatte Lage
- 12: Durchbrechung
- 13: Leitschaufel
- 14: Kanal
- 15: Partikel
- 16: Wabenkörper
- 17: drittes Modul zur Abgasaufbereitung
- 18: drittes Verbindungsmittel
- 19: Verbrennungskraftmaschine
- 20: Oxidationskatalysatorzone
- 21: Partikelfilterzone
- 22: viertes Modul zur Abgasaufbereitung

## Patentansprüche

1. Vorrichtung (1) zur Aufbereitung eines Abgases (6) einer Verbrennungskraftmaschine (19), umfassend eine Abgasleitung (2), welche mit der Verbrennungskraftmaschine (19) verbindbar ist und mindestens zwei Module (3, 4, 5, 17, 22) zur Abgasaufbereitung, die mit der Abgasleitung (2) verbindbar sind, wobei mindestens ein mindestens einem Modul (3, 4, 5, 17, 22) zugeordnetes Verbindungsmittel (8, 9, 18) ausgebildet ist, mit dem dieses Modul (3, 4, 5, 17, 22) so mit der Abgasleitung (2) verbindbar ist, dass zumindest ein Teil des Abgases (6) durch dieses Modul (3, 4, 5, 17, 22) strömen kann, wobei unter einem Verbindungsmittel ein Bauteil verstanden wird, mittels welchem eine für ein Fluid durchströmbare Verbindung zu dem Modul herstell- oder trennbar ist und die Verbindungsmittel (8, 9, 18) jeweils einem Modul (3, 4, 5, 17, 22) zugeordnet sind, **dadurch gekennzeichnet, dass** die Zahl der Verbindungsmittel (8, 9, 18) um eins geringer ist als die Zahl der Module (3, 4, 5, 17, 22) und die Verbindungsmittel (8, 9, 18) so ausgebildet sind, dass neben einem Verbinden der jeweiligen Module (3, 4, 5, 17, 22) auch ein Durchströmen anderer Module (3, 4, 5, 17, 22) unterbunden werden kann, wobei das Verbindungsmittel (8, 9, 18) mindestens eine Klappe umfasst, die drei mögliche Stellungen aufweist:
- eine erste Stellung, in der die Verbindung zum Modul (3, 4, 5, 17, 22) verschlossen ist,
- eine zweite Stellung, bei der die Verbindung zum Modul (3, 4, 5, 17, 22) offen und die Abgasleitung (2) versperrt ist, so dass sämgliches an der Verbindung zum Modul (3, 4, 5, 17, 22) vorliegendes Abgas durch dieses Modul (3, 4, 5, 17, 22) strömt und
- eine dritte Stellung, bei der sowohl das Modul (3, 4, 5, 17, 22) als auch die Abgasleitung (2) frei durchströmbar sind.

2. Vorrichtung (1) nach Anspruch 1, bei der die Verbindungsmittel (8, 9, 18) so ausgebildet sind, dass jedes Modul (3, 4, 5, 17, 22) allein durchströmbar ist.

3. Vorrichtung (1) nach einem der Ansprüche 1 oder 2, bei der jedes Modul (3, 4, 5, 17, 22) zumindest eine Verringerung der Partikelkonzentration des das Modul (3, 4, 5, 17, 22) durchströmenden Abgasstroms bewirkt.

4. Vorrichtung (1) nach Anspruch 3, bei der jedes Modul (3, 4, 5, 17, 22) mindestens einen Partikelfilter umfasst.

5. Vorrichtung (1) nach Anspruch 4, bei der der Partikelfilter offen ist.

6. Schienenfahrzeug, umfassend eine Vorrichtung nach einem der Ansprüche 1 bis 5.

7. Wasserfahrzeug, umfassend eine Vorrichtung nach einem der Ansprüche 1 bis 5.

8. Verfahren zur Aufbereitung eines Abgases (6) einer Verbrennungskraftmaschine (19), durchgeführt mit einer Vorrichtung gemäß einem der Ansprüche 1 bis 5 wobei mindestens zwei Module (3, 4, 5, 17, 22) zur Abgasaufbereitung ausgebildet sind, wobei ein Abgasstrom zumindest zum Teil in Abhängigkeit von einem Lastzustand der Verbrennungskraftmaschine (19) so umlenkbar ist, dass ein oder mehrere Module (3, 4, 5, 17, 22) zumindest von Teilen des Abgases (6) durchströmt werden.

9. Verfahren nach Anspruch 8, bei dem in jedem Modul (3, 4, 5, 17, 22) zumindest eine Reduktion der Partikelkonzentration des das Modul durchströmenden Abgases (6) erfolgt.

10. Verfahren nach Anspruch 9, bei der die Reduktion der Partikelkonzentration in einem offenen Partikelfilter erfolgt.

11. Verfahren nach Anspruch 10, bei dem eine Umlenkung des Abgases (6) in Abhängigkeit von mindestens einer der folgenden Größen erfolgt:
4.1) einer Regenerationsfähigkeit des Abgases für ein Modul (3, 4, 5, 17, 22) und
4.2) einer Regenerationsbedürftigkeit eines Moduls (3, 4, 5, 17, 22).

12. Verfahren nach einem der Ansprüche 8 bis 11, bei dem in einem Leerlauflastzustand der Abgasstrom so umgelenkt wird, dass im Mittel im wesentlichen alle Module (3, 4, 5, 17, 22) von einem im wesentlichen identischen summarischen Abgasstrom durchströmt werden.

13. Verfahren nach einem der Ansprüche 8 bis 12, bei dem die Zahl der durchströmten Module (3, 4, 5, 17, 22) monoton mit mindestens einer der folgenden Größen steigt:
6.1) Abgastemperatur und
6.2) Abgasmassenstrom.

## Claims

1. Apparatus (1) for treating an exhaust-gas (6) from an internal combustion engine (19), comprising an exhaust pipe (2), which can be connected to the internal combustion engine (19), and at least two modules (3, 4, 5, 17, 22) for exhaust-gas treatment, which can be connected to the exhaust pipe (2), wherein at least one connecting means (8, 9, 18) assigned to at least one module (3, 4, 5, 17, 22) is formed, by which connecting means said module (3, 4, 5, 17, 22) can be connected to the exhaust pipe (2) in such a way that at least part of the exhaust-gas (6) can flow through said module (3, 4, 5, 17, 22), wherein a connecting means is to be understood as meaning a component by means of which a connection to the module through which a fluid can flow can be connected or disconnected and the connecting means (8, 9, 18) are being assigned to the respective modules (3, 4, 5, 17, 22), **characterized in that** the connecting means (8, 9, 18) therefore number one fewer than the modules (3, 4, 5, 17, 22) and the connecting means (8, 9, 18) are formed in such a way that, in addition to a connection of the respective modules (3, 4, 5, 17, 22), it is also possible to prevent flow through other modules (3, 4, 5, 17, 22), wherein the connecting means (8, 9, 18) comprises at least one flap that has three possible positions:
- a first position, in which the connection to the module (3, 4, 5, 17, 22) is closed,
- a second position, in which the connection to the module (3, 4, 5, 17, 22) is open and the exhaust pipe (2) is blocked, so that all the exhaust-gas that is present at the connection to the module (3, 4, 5, 17, 22) flows through this module (3, 4, 5, 17, 22), and
- a third position, in which exhaust-gas can flow freely through both the module (3, 4, 5, 17, 22) and the exhaust pipe (2).

2. Apparatus (1) as claimed in claim 1, wherein the connecting means (8, 9, 18) are formed in such a way that exhaust-gas can flow through each module (3, 4, 5, 17, 22) alone.

3. Apparatus (1) as claimed in either of claims 1 and 2, wherein each module (3, 4, 5, 17, 22) effects at least a reduction in the particulate concentration of the exhaust-gas stream flowing through the module (3, 4, 5, 17, 22).

4. Apparatus (1) as claimed in claim 3, wherein each module (3, 4, 5, 17, 22) comprises at least one particulate filter.

5. Apparatus (1) as claimed in claim 4, in which the particulate filter is open.

6. A rail-borne vehicle, comprising an apparatus as claimed in one of claims 1 to 5.

7. A water-borne vehicle, comprising an apparatus as claimed in one of claims 1 to 5.

8. Process for treating an exhaust-gas (6) from an internal combustion engine (19), operated by an apparatus according to one of claims 1 to 5, wherein at least two modules (3, 4, 5, 17, 22) are formed for treating the exhaust-gas, wherein an exhaust-gas stream can be diverted at least in part as a function of a loading state of the internal combustion engine (19), in such a way that at least parts of the exhaust-gas (6) flow through one or more modules (3, 4, 5, 17, 22).

9. Process as claimed in claim 8, wherein in each module (3, 4, 5, 17, 22) at least a reduction in the particulate concentration of the exhaust-gas (6) flowing through the module takes place.

10. Process as claimed in claim 9, in which the reduction in the particulate concentration takes place in an open particulate filter.

11. The process as claimed in claim 10, wherein a diversion of the exhaust-gas (6) takes place as a function of at least one of the following variables:
4.1) a regeneration capacity of the exhaust-gas for a module (3, 4, 5, 17, 22) and
4.2) a need for regeneration of a module (3, 4, 5, 17, 22).

12. Process as claimed in one of claims 8 to 11, wherein in an idling load state the exhaust-gas stream is diverted in such a way that on average a substantially identical total exhaust-gas stream flows through substantially all the modules (3, 4, 5, 17, 22).

13. The process as claimed in one of claims 8 to 12, wherein the number of modules (3, 4, 5, 17, 22) through which the exhaust-gas flows increases monotonically according to at least one of the following variables:
6.1) exhaust-gas temperature and
6.2) exhaust-gas mass flow.

## Revendications

1. Dispositif (1) destiné au traitement d'un gaz d'échappement (6) d'une machine à combustion interne (19) comprenant une conduite de gaz d'échappement (2), qui peut être connectée avec la machine à combustion interne (19) et au moins deux modules (3, 4, 5, 17, 22) pour le traitement du gaz d'échappement qui peuvent être connectés avec la conduite de gaz d'échappement (2), au moins un moyen de connexion (8, 9, 18) étant réalisé qui est associé à au moins un module (3, 4, 5, 17), moyen de connexion avec lequel ce module (3, 4, 5, 17, 22) est connectable de manière telle avec la conduite de gaz d'échappement (2), qu'au moins une partie du gaz d'échappement (6) peut s'écouler à travers ce module (3, 4, 5, 17, 22), dans quel cas on comprend sous moyen de connexion une pièce de construction, au moyen de laquelle on peut établir une connexion avec le module, pouvant être traversée par un fluide ou la défaire, et les moyens de connexion (8, 9, 18) étant respectivement associés à un module (3, 4, 5, 17, 22), **caractérisé en ce que** le nombre des moyens de connexion (8, 9, 18) est plus petit avec un que le nombre des modules (3, 4, 5, 17, 22) et **en ce que** les moyens de connexion (8, 9, 18) sont formés de façon telle qu'outre une connexion des modules respectifs (3, 4, 5, 17, 22) une traversée d'autres modules (3, 4, 5, 17, 22) peut aussi être empêchée, le moyen de connexion (8, 9, 18) comprenant au moins un clapet, qui a trois positions possibles :
- une première position, dans laquelle la connexion avec le module (3, 4, 5, 17, 22) est fermée,
- une deuxième position, dans laquelle la connexion avec le module (3, 4, 5, 17, 22) est ouverte et la conduite de gaz d'échappement (2) est fermée, de sorte que tout le gaz d'échappement se trouvant à la connexion vers le module (3, 4, 5, 17, 22) s'écoule à travers ce module (3, 4, 5, 17, 22) et
- une troisième position, dans laquelle non seulement le module (3, 4, 5, 17, 22), mais aussi la conduite de gaz d'échappement (2) peuvent être traversés librement.

2. Dispositif (1) selon la revendication (1), dans le cas duquel les moyens de connexion (8, 9, 18) sont formés de manière telle que chaque module (3, 4, 5, 17, 22) est traversable tout seul.

3. Dispositif (1) selon l'une des revendications 1 ou 2, dans le cas duquel chaque module (3, 4, 5, 17, 22) produit au moins une diminution de la concentration des particules du flux de gaz d'échappement qui s'écoule à travers le module (3, 4, 5, 17, 22).

4. Dispositif (1) selon la revendication 3, dans le cas duquel chaque module (3, 4, 5, 17, 22) comprend au moins un filtre à particules.

5. Dispositif (1) selon la revendication 4, dans le cas duquel le filtre à particules est ouvert.

6. Véhicule ferroviaire, comprenant un dispositif selon l'une des revendications 1 à 5.

7. Vaisseau, comprenant un dispositif selon l'une des revendications 1 à 5.

8. Procédé, destiné au traitement d'un gaz d'échappement (6) d'une machine à combustion interne (19), effectué avec un dispositif selon l'une des revendications 1 à 5, au moins deux modules (3, 4, 5, 17, 22) étant réalisés pour le traitement des gaz d'échappement et dans quel cas un flux de gaz d'échappement peut être dévié de telle façon au moins partiellement en fonction d'un état de charge de la machine à combustion interne (19), qu'un module (3, 4, 5, 17, 22) ou une pluralité de modules sont traversés au moins par des parties du gaz d'échappement.

9. Procédé selon la revendication 8, dans le cas duquel au moins une réduction de la concentration des particules du gaz d'échappement (6) traversant le module, est effectuée dans chaque module (3, 4, 5, 17, 22).

10. Procédé selon la revendication 9, dans le cas duquel la réduction de la concentration des particules est effectuée dans un filtre à particules ouvert.

11. Procédé selon la revendication 10, dans le cas duquel une déviation du gaz d'échappement (6) est effectuée en fonction d'au moins un des paramètres suivants :
4.1) d'une capacité de régénération du gaz d'échappement pour un module (3, 4, 5, 17, 22) et
4.2) d'une nécessité de régénération d'un module (3, 4, 5, 17, 22).

12. Procédé selon l'une des revendications 8 à 11, dans le cas duquel dans un état de charge de marche à vide le flux de gaz d'échappement est dévié de manière telle qu'en moyenne sensiblement tous les modules (3, 4, 5, 17, 22) sont traversés par un flux de gaz d'échappement sensiblement identique sommairement.

13. Procédé selon l'une des revendications 8 à 12, dans le cas duquel le nombre des modules (3, 4, 5, 17, 22) traversés augmente de manière monotone avec au moins un des paramètres suivants :
6.1) température des gaz d'échappement et
6.2) flux massique des gaz d'échappement.
